# EUROPÄISCHE PATENTSCHRIFT

(11) **EP 0 978 327 B1**
(45) Veröffentlichungstag und Bekanntmachung des Hinweises auf die Patenterteilung: **27.11.2002**
(21) Anmeldenummer: 99110456.3
(22) Anmeldetag: 29.05.1999
(51) Int. Cl.: B07B 1/28

(54) **Siebmaschine**
Screening machine
Appareil à tamiser

(30) Priorität: 03.08.1998 DE 19834894
(43) Veröffentlichungstag der Anmeldung: 09.02.2000
(73) Patentinhaber: Hein, Lehmann Trenn- und Fördertechnik GmbH, D-47805 Krefeld (DE)
(72) Erfinder: Schmidt, Ernst, 47899 Krefeld (DE)
(74) Vertreter: COHAUSZ DAWIDOWICZ HANNIG & PARTNER

(56) Entgegenhaltungen:
- EP-A- 0 197 191
- EP-A- 0 218 575
- EP-A- 0 679 448
- DE-A- 2 131 976
- DE-A- 2 209 721
- DE-A- 3 722 930
- DE-B- 1 275 339

## Beschreibung

Die Erfindung betrifft eine Siebmaschine mit mehreren parallel nebeneinander und in Abständen angeordneten Querträgern, zwischen denen flexible Siebbeläge befestigt sind und von denen jeder zweite Querträger (erste Querträger) relativ zu den dazwischen liegenden Querträgern (zweite Querträger) um die Längsachse hin und her kippbar sind, wobei die dazwischen liegenden zweiten Querträger entgegengesetzt zu den ersten Querträgern um die Längsachse hin und her kippbar sind, um die Siebbeläge abwechselnd zu strecken und zu stauchen.

Eine solche Siebmaschine ist aus der deutschen Offenlegungsschrift DE-A-3823896 und der europäischen Veröffentlichung EP-A-0 679 448 bekannt. Bei der aus der DE-A-38 23 896 bekannten Siebmaschine werden die Querträger durch Kipphebel angetrieben. Eine solche Konstruktion ist aufwendig und platzraubend.

Gemäß der EP-A-0 679 448 sind dazu an den Enden der Querträger kraftübertragungselemente befestigt, über die ein angetriebenes Zugelement läuft.

Aufgabe der Erfindung ist es, eine Siebmaschine der eingangs genannten Art so zu verbessern, daß bei einfacher Konstruktion und geringen Abmessungen eine geringe Störanfälligkeit und hohe Siebleistungen erreicht werden.

Diese Aufgabe wird erfindungsgemäß dadurch gelöst, daß das angetriebene Zugelement und/oder das Schubelement abwechselnd über die Unterseite und die Oberseite der Kraftübertragungs-elemente verläuft, wobei es sie bei den ersten Querträgern auf der Unterseite und bei den zweiten Querträgern auf der Oberseite der Kraftübertragungselemente anliegt/anliegen.

Hierdurch wird ein konstruktiv besonders einfacher Antrieb für Siebmaschinen mit mehreren nebeneinander liegenden Querträgern erreicht. Die Abmessungen, insbesondere in der Höhe sind gering und es werden hohe Siebleistungen erzielt.

Besonders vorteilhaft ist es hierbei, wenn das Zugelement ein Zahnriemen mit beidseitig angeordneten Zähnen ist und die Kraftübertragungselemente Zahnräder sind. Auch kann das Zugelement ein zahnloser Riemen, ein Band, ein Seil, ein Keilriemen oder eine Kette sein. Eine ähnlich vorteilhafte Ausführung wird alternativ dann geschaffen, wenn das Zug- und Schubelement eine Zahnstange ist, die in Zahnrädern oder Zahnradsegmenten eingreift.

Vorzugsweise wird vorgeschlagen, daß sie eine Mehrdeckmaschine, insbesondere eine Doppeldeckmaschine ist, deren Lagen von Querträgern durch verschiedene Zug-/Schubelemente oder durch dasselbe Zug-/Schubelement angetrieben sind. Auch können die Zug-/Schubelemente beidseitig der Siebmaschine angeordnet sein.

Besonders vorteilhaft ist es, wenn jedes zweite Kraftübertragungselement niedriger liegt als die dazwischen liegenden Kraftübertragungselemente, so daß die Kraftübertragungselemente über einen kleineren oder größeren Winkelbereich vom Zugelement umschlungen sind. Die Zug-/Schubelemente können getrennt werden, um in einer Maschine mit unterschiedlichen Auslenkungen zu arbeiten. Hierdurch wird die Siebleistung dem Materialfluß angepaßt. Auch ist von Vorteil, wenn das oder die Zugelement(e) von zwei parallel nebeneinander liegenden Riemen gebildet ist(sind).

Die Siebleistung wird dadurch erhöht, wenn unterhalb der Siebfläche Unterdruck anliegt.

Eine besonders hohe Siebleistung wird erreicht, wenn die Querträger stufenförmig oder kaskadenförmig ansteigend oder übereinander versetzt angeordnet sind. Der Antrieb wird vereinfacht, wenn mindestens eines der Kraftübertragungselemente angetrieben ist und über die Zug- oder Schubelemente die übrigen Kraftübertragungselemente antreibt.

Ausführungsbeispiele der Erfindung sind in den Zeichnungen dargestellt und werden im folgenden näher beschrieben. Es zeigen
- Fig. 1: eine Draufsicht auf ein erstes Ausführungsbeispiel,
- Fig. 2: eine Draufsicht auf ein zweites Ausführungsbeispiel,
- Fig. 3: eine Draufsicht auf ein drittes Ausführungsbeispiel,
- Fig. 4: eine Draufsicht auf ein viertes Ausführungsbeispiel,
- Fig. 5 und 6: Seitenansichten der Ausführungsbeispiele Fig. 1 bis 4,
- Fig. 7: ein Ausführungsbeispiel mit zwei oben und unten liegenden Zahnstangen,
- Fig. 8: ein Ausführungsbeispiel einer Doppeldecksiebmaschine mit einem umlaufenden Zugelement,
- Fig. 9: ein Ausführungsbeispiel einer Doppeldecksiebmaschine mit Zahnstangen und
- Fig. 10: ein Ausführungsbeispiel einer ansteigenden Siebmaschine mit einem Zugelement.

Die Siebmaschine 1 weist mehrere parallel nebeneinander in gleichen Abständen angeordnete Querträger 2 auf, zwischen denen flexible Siebbeläge 3 befestigt sind. Die Querträger werden um einen bestimmten Drehwinkel hin und her verdreht, wobei jeder zweite Querträger (erste Querträger 2a) in entgegengesetzter Richtung verschwenkt wird als der dazwischen liegende Querträger (zeiter Querträger 2b). Durch dieses gegenseitige Verschwenken der ersten Querträger zu den zweiten Querträgern, wird der zwischenbefestigte flexible Siebbelag 3 abwechselnd gespannt und gestaucht, so daß ein Verstopfen durch Grenzkorn in den Öffnungen des Siebbelages verhindert wird.

Im Ausführungsbeispiel nach Fig. 1 sind an beiden Enden jedes Querträgers 2a, 2b Kraftübertragungselemente 4 in Form von Rädern, Radsegmenten, Zahnrädern oder Zahnradsegmenten befestigt, die durch ein Zugelement 5, insbesondere einen Riemen oder ein Band oder durch ähnliche Elemente angetrieben sind, wobei das Zugelement 5 abwechseln über die Unterseite und die Oberseite der Elemente 4 verläuft. Das Zugelement 5 ist an einem Ende durch ein Kurbelgetriebe 6 angetrieben und am anderen Ende des Zugelementes 5 ist eine Feder 7 befestigt, die das Zugelement 5 auf Spannung hält. Statt eines Zugelementes kann aber auch ein Schubelement 8, insbesondere in Form einer Zahnstange angeordnet sein, die in die Zähne der Kraftübertragungselemente 4 eingreift.

Im Ausführungsbeispiel nach Fig. 1 sind zu beiden Seiten der Querträger Kraftübertragungselemente und Zugelemente bzw. Schubelemente angeordnet. Hierbei verläuft das Zug-/Schubelement 5, 8 an beiden Enden eines Querträgers jeweils unterhalb des Elementes 4 oder aber oberhalb. Hiervon unterscheidet sich das Ausführungsbeispiel nach Fig. 2 dadurch, daß das Zug-/Schubelement 5, 8 an einem Ende eines Querträgers 2 unterhalb des Elementes 4 und auf dem gegenüberliegenden Ende oberhalb verläuft bzw. bei dem daneben liegenden Querträger in umgekehrter Weise.

Beim Ausführungsbeispiel nach Fig. 3 ist der Antrieb nur auf einer Seite der Siebmaschine angeordnet, so daß die Querträger 2 nur an einem Ende Kraftübertragungselemente 4 besitzen. Beim Ausführungsbeispiel nach Fig. 4 ist der Antrieb der Querträger auch nur auf einer Seite der Siebmaschine angeordnet. Hierbei sind aber auf dem einen Ende der Querträger jeweils zwei Kraftübertragungselemente 4 nebeneinander angeordnet, so daß auch zwei Zugelemente parallel nebeneinander angeordnet sind. Hierbei verläuft ein Zugelement am Kraftübertragungselement 4 desselben Querträgers oberhalb und bei dem daneben liegenden Kraftübertragungselement desselben Querträgers unterhalb dieses.

In Fig. 5 ist die Seitenansicht der Kraftübertragung dargestellt. In diesem Ausführungsbeispiel liegen alle Kraftübertragungselemente 4 mit ihrer Achse in derselben Ebene. Beim Ausführungsbeispiel nach Fig. 6 liegt dagegen die Achse jedes zweiten Kraftübertragungselementes 4 in einer unterschiedlichen Ebene als die dazwischen liegenden Übertragungselemente 4. Hierdurch wird erreicht, daß das Zugelement 5 über einen größeren Winkelbereich das jeweilige Kraftübertragungselement 4 umschlingt.

Beim Ausführungsbeispiel nach Fig. 7 liegen die Kraftübertragungselemente 4 zwischen zwei Zahnstangen 8, die parallel zueinander angeordnet sind.

Das Ausführungsbeispiel nach Fig. 8 zeigt einen Antrieb einer Doppeldecksiebmaschine, wobei das Zugelement 5 am Ende des oberen Siebdecks nach unten zu den Kraftübertragungselementen des unteren Siebdecks verläuft, so daß beide Enden des Zugelementes an einer Seite der Siebmaschine angeordnet sind.

In Fig. 9 ist der Antrieb einer Doppeldecksiebmaschine mit jeweils doppelten Zahnstangen nach Fig. 7 für jedes Deck dargestellt.

Fig. 10 zeigt den Antrieb einer Siebmaschine, deren Siebbelag aufsteigend angeordnet ist.

In allen Ausführungsbeispielen kann das Zugelement ein Zahnriemen mit beidseitig angeordneten Zähnen oder ein zahnloser Riemen, ein Band, ein Seil, ein Keilriemen oder eine Kette sein, wobei das Kraftübertragungselement dann entsprechend gestaltet ist. Das Schubelement ist vorzugsweise eine Zahnstange mit ein- oder beidseitigen Zähnen.

In den Ausführungsbeispielen ist der Antrieb an einem Ende des Zug- oder Schubelementes dargestellt. Es kann aber auch durch eines der Kraftübertragungselemente 4 angetrieben sein, das dann über das Zug- oder Schubelement 5, 8 die übrigen Kraftübertragungselemente 4 antreibt. Vorzugsweise ist ein mittleres Kraftübertragungselement 4 das treibende Element.

## Patentansprüche

1. Siebmaschine (1) mit mehreren parallel nebeneinander und in Abständen angeordneten Querträgern (2), zwischen denen flexible Siebbeläge (3) befestigt sind und von denen jeder zweite Querträger (erste Querträger) (2a) relativ zu den dazwischen liegenden Querträgern (zweite Querträger) (2b) um die Längsachse hin und her kippbar sind, wobei die dazwischen liegenden zweiten Querträger (2a) entgegengesetzt zu den ersten Querträgern (2b) um die Längsachse hin und her kippbar sind, um die Siebbeläge (3) abwechselnd zu strecken und zu stauchen, wobei an den Enden der Querträger Kraftübertragungselemente (4), insbesondere Räder oder Radsegmente befestigt sind, über die mindestens ein angetriebenes Zugelement (5) und/oder ein Schubelement (8) läuft , **dadurch gekennzeichnet, daß** das Zugelement (5) und/oder das Schubelement (8) abwechselnd über die Unterseite und die Oberseite der Kraftübertragungselemente (4) verläuft ,wobei es sie bei den ersten Querträgern (2a) auf der Unterseite und bei den zweiten Querträgern (2b) auf der Oberseite der Kraftübertragungselemente (4) anliegt/anliegen.

2. Siebmaschine nach Anspruch 1, **dadurch gekennzeichnet, daß** das Zugelement (5) ein Zahnriemen mit beidseitig angeordneten Zähnen ist und die Kraftübertragungselemente (4) Zahnräder sind.

3. Siebmaschine nach Anspruch 1, **dadurch gekennzeichnet, daß** das Zugelement (5) ein zahnloser Riemen, ein Band, ein Seil, ein Keilriemen oder eine Kette ist.

4. Siebmaschine nach Anspruch 1, **dadurch gekennzeichnet, daß** das Zug- und Schubelement (8) eine Zahnstange ist, die in Zahnrädern (4) oder Zahnradsegmenten eingreift.

5. Siebmaschine nach einem der vorherigen Ansprüche, **dadurch gekennzeichnet, daß** sie eine Mehrdeckmaschine, insbesondere eine Doppeldeckmaschine ist, deren Lagen von Querträgern (2) durch verschiedene Zug-/Schubelemente (5, 8) oder durch dasselbe Zug-/Schubelement (5, 8) angetrieben sind.

6. Siebmaschine nach einem der vorherigen Ansprüche, **dadurch gekennzeichnet, daß** die Zug-/Schubelemente (5, 8) beidseitig der Siebmaschine (1) angeordnet sind.

7. Siebmaschine nach einem der vorherigen Ansprüche, **dadurch gekennzeichnet, daß** jedes zweite Kraftübertragungselement (4) niedriger liegt als die dazwischen liegenden Kraftübertragungselemente (4), so daß die Kraftübertragungselemente über einen kleineren oder größeren Winkelbereich vom Zugelement (5) umschlungen sind.

8. Siebmaschine nach einem der vorherigen Ansprüche, **dadurch gekennzeichnet, daß** das oder die Zugelement(e) (5) von zwei parallel nebeneinander liegenden Riemen gebildet ist(sind).

9. Siebmaschine nach einem der vorherigen Ansprüche, **dadurch gekennzeichnet, daß** unterhalb der Siebfläche Unterdruck anliegt.

10. Siebmaschine nach einem der vorherigen Ansprüche, **dadurch gekennzeichnet, daß** die Querträger (2) stufenförmig oder kaskadenförmig ansteigend oder übereinander versetzt angeordnet sind.

11. Siebmaschine nach einem der vorherigen Ansprüche, **dadurch gekennzeichnet, daß** mindestens eines der Kraftübertragungselemente (4) angetrieben ist und über die Zug- oder Schubelemente (5, 8) die übrigen Kraftübertragungselemente (4) antreibt.

## Claims

1. A screening machine (1) having a plurality of transverse supports (2), disposed in parallel relationship to one another and at intervals, between which flexible screen linings (3) are fixed, alternate transverse supports (first transverse supports) (2a) being tiltable to and fro about the longitudinal axis relative to the intermediate transverse supports (second transverse supports) (2b), and the intermediate second transverse supports (2b) being tiltable to and fro about the longitudinal axis in the opposite direction to the first transverse supports (2a), so as alternately to stretch and compress the screen linings (3), and power-transmitting elements (4), in particular wheels or wheel segments, being fixed at the ends of the transverse supports, and at least one driven pull element (5) and/or push element (8) running over said power-transmitting elements, **characterized in that** the pull element (5) and/or the push element (8) runs alternately over the lower sides and over the upper sides of the power-transmitting elements (4),) resting in the case of the first transverse supports (2a against the lower side and in the case of the second transverse supports (2b) against the upper side of the power-transmitting elements (4).

2. A screening machine according to Claim 1, **characterized in that** the pull element (5) is a toothed belt with teeth disposed on both sides, and the power-transmitting elements (4) are toothed wheels.

3. A screening machine according to Claim 1, **characterized in that** the pull element (5) is a toothless belt, a band, a cable, a V-belt or a chain.

4. A screening machine according to Claim 1, **characterized in that** the pull and push element (8) is a toothed rack, which engages in toothed wheels (4) or toothed-wheel segments.

5. A screening machine according to one of the preceding claims, **characterized in that** it is a multiple-deck machine, in particular a double-deck machine, its layers of transverse supports (2) being driven by different pull/push elements (5, 8) or by the same pull/push element (5, 8).

6. A screening machine according to one of the preceding claims, **characterized in that** the pull/push elements (5, 8) are disposed on both sides of the screening machine (1).

7. A screening machine according to one of the preceding claims, **characterized in that** every alternate power-transmitting element (4) is located lower than the intermediate power-transmitting elements (4), so that the pull element (5) winds around the power-transmitting elements over a smaller or larger angular area.

8. A screening machine according to one of the preceding claims, **characterized in that** the pull element or elements (5) is or are formed of two belts lying parallel to one another.

9. A screening machine according to one of the preceding claims, **characterized in that** negative pressure is applied underneath the screen surface.

10. A screening machine according to one of the preceding claims, **characterized in that** the transverse supports (2) are disposed so as to rise in steps or in the form of a cascade or are staggered one above the other.

11. A screening machine according to one of the preceding claims, **characterized in that** at least one of the power-transmitting elements (4) is driven and drives the other power-transmitting elements (4) by way of the pull or push elements (5, 8).

## Revendications

1. Appareil à tamiser (1) avec plusieurs traverses (2), disposées côte à côte et à espacements, entre lesquelles sont fixées des toiles métalliques (3) flexibles et parmi lesquelles chaque traverse sur deux (premières traverses) (2a) est basculante en va-et-vient autour de l'axe longitudinal par rapport aux traverses (secondes traverses) (2b) se trouvant entre elles, les secondes traverses (2a) se trouvant entre elles étant basculantes en va-et-vient autour de l'axe longitudinal en sens inverse par rapport aux premières traverses (2b) afin d'étirer et de refouler alternativement les toiles métalliques (3), des éléments de transmission de force (4), en particulier des roues ou des segments de roue, étant fixés aux extrémités des traverses, sur lesquels court au moins un élément de traction (5) entraîné et/ou un élément de poussée (8),
**caractérisé en ce que** l'élément de traction (5) et/ou l'élément de poussée (8) s'étendent alternativement sur le côté inférieur et le côté supérieur des éléments de transmission de force (4), tandis qu'il/ils est/sont en appui, pour les premières traverses (2a), sur le côté inférieur et, pour les secondes traverses (2b), sur le côté supérieur des éléments de transmission de force (4).

2. Appareil à tamiser selon la revendication 1,
**caractérisé en ce que** l'élément de traction (5) est une courroie dentée avec des dents disposées sur les deux faces et les éléments de transmission de force (4) sont des roues dentées.

3. Appareil à tamiser selon la revendication 1,
**caractérisé en ce que** l'élément de traction (5) est une courroie sans dent, une bande, un câble, une courroie trapézoïdale ou une chaîne.

4. Appareil à tamiser selon la revendication 1,
**caractérisé en ce que** l'élément de traction et de poussée (8) est une crémaillère qui est engrène dans des roues dentées (4) ou des segments de roue dentée.

5. Appareil à tamiser selon l'une des revendications précédentes,
**caractérisé en ce qu'**il est un appareil à plusieurs étages, en particulier un appareil à deux étages, dont les couches de traverses (2) sont entraînées par des éléments de traction/poussée (5, 8) différents ou le même élément de traction/poussée (5, 8).

6. Appareil à tamiser selon l'une des revendications précédentes, **caractérisé en ce que** les éléments de traction/poussée (5, 8) sont disposés des deux côtés de l'appareil à tamiser (1).

7. Appareil à tamiser selon l'une des revendications précédentes,
**caractérisé en ce que** chaque élément de transmission de force (4) sur deux se trouve plus bas que les éléments de transmission de force (4) se trouvant entre de telle sorte que les éléments de transmission de force sont bouclés sur une plus petite ou une plus grande zone angulaire par l'élément de traction (5).

8. Appareil à tamiser selon l'une des revendications précédentes,
**caractérisé en ce que** le ou les élément(s) de traction (5) est(sont) formé(s) par deux courroies disposées parallèles côte à côte.

9. Appareil à tamiser selon l'une des revendications précédentes,
**caractérisé en ce qu'**une dépression est formée en-dessous des toiles métalliques.

10. Appareil à tamiser selon l'une des revendications précédentes,
**caractérisé en ce que** les traverses (2) sont disposées en forme de marches ou en cascade décalées en montant ou les unes au-dessus des autres.

11. Appareil à tamiser selon l'une des revendications précédentes,
**caractérisé en ce qu'**au moins un des éléments de transmission de force (4) est entraîné et entraîne les éléments de transmission de force (4) restants par les éléments de traction ou de poussée (5, 8).
